# FASCICULE DE BREVET EUROPEEN

(11) **EP 0 430 775 B1**
(45) Date de publication et mention de la délivrance du brevet: **05.04.1995**
(21) Numéro de dépôt: 90403308.1
(22) Date de dépôt: 22.11.1990
(51) Int. Cl.: H01T 13/44, H01T 13/06, F02P 13/00, F02P 3/02

(54) **Dispositif d'aménagement et de maintien dans une culasse de moteur d'un ensemble constitué par une bobine d'allumage et une bougie**
Halterung einer Zündspule und seiner Zündkerze in dem Zylinderkopf einer Maschine
Fastening of a compound ignition coil and-plug in the cylinder head of an engine

(30) Priorité: 01.12.1989 FR 8915917
(43) Date de publication de la demande: 05.06.1991
(73) Titulaire: AUTOMOBILES PEUGEOT, 75116 Paris (FR); AUTOMOBILES CITROEN, 92200 Neuilly-sur-Seine (FR)
(72) Inventeur: Bernard, Laurent, F-94100 Saint Maur Des Fosses (FR)
(74) Mandataire: Durand, Yves Armand Louis

(56) Documents cités:
- WO-A-86/04480
- DE-A- 3 620 357
- DE-B- 1 232 399
- FR-A- 2 613 779
- US-A- 1 395 375
- US-A- 1 956 805
- US-A- 3 792 694
- PATENT ABSTRACTS OF JAPAN, vol. 2, no. 54 (M-78)[540], 19 avril 1978 & JP-A-53 13 031

## Description

La présente invention a essentiellement pour objet un dispositif d'aménagement et de maintien dans une culasse de moteur d'au moins un ensemble formé par une bobine d'allumage associée à une bougie.

Comme on le sait, un tel ensemble peut équiper chaque cylindre du moteur et permet de s'affranchir du distributeur d'allumage. Il est particulièrement adapté au cas où la bougie occupe une position centrale dans le cylindre, comme c'est le cas dans les moteurs multisoupapes où les soupapes sont disposées autour de la bougie.

Toutefois, un tel ensemble, appelé parfois "monobobine" est très lourd et doit être fixé solidement sur la culasse pour éviter son déplacement qui nuirait à un bon contact électrique et provoquerait des bruits et des vibrations. De plus, il est souhaitable que de tels ensembles bobine-bougie soient fixés de manière élastique sur la culasse pour créer un amortissement. Or, jusqu'à présent, aucune solution vraiment satisfaisante de fixation d'un ensemble bobine d'allumage-bougie n'a été proposée.

Par ailleurs, on connaît d'après le document JP-A-53-013031 un dispositif du type décrit dans le préambule de la revendication 1.

La présente invention a pour but de proposer un système de maintien d'un ensemble bobine-bougie dans une culasse, qui est satisfaisant sur tous les plans.

A cet effet, l'invention a pour objet un dispositif d'aménagement et de maintien dans une culasse de moteur d'au moins un ensemble formé par une bobine d'allumage associée à une bougie, dans lequel le couvercle de la culasse comporte au moins une partie défoncée formant réceptacle pour la bobine d'allumage qui est maintenue dans celui-ci par un chapeau fixé sur le couvercle de culasse et coiffant ledit réceptacle, caractérisé en ce que le chapeau comporte sur sa face interne des nervures venant en contact avec la bobine d'allumage pour la maintenir en appui sur un épaulement du réceptacle par l'intermédiaire d'un support en matériau élastique, interposé entre l'épaulement et le collet de la bobine d'allumage.

Mais d'autres caractéristiques et avantages de l'invention apparaîtront mieux dans la description détaillée qui suit et se réfère à la figure unique annexée qui illustre, en élévation et coupe un dispositif selon cette invention.

En se reportant à cette figure, on voit un ensemble E, appelé souvent "monobobine" constitué par une bobine d'allumage 1 montée sur une douille 2 connectée à l'un des pôles du secondaire de la bobine et engagée sur l'embout de connexion 3 d'une bougie 4, l'ensemble E pouvant être fixé sur la culasse C d'un moteur. La bobine 1 comporte un collet 5 formé par l'empilement de tôles du transformateur faisant partie de cette bobine.

Conformément à l'invention, le couvercle 6 de la culasse C du moteur comporte au moins une partie défoncée formant réceptacle 7 pour la bobine d'allumage 1 et comportant un aménagement, tel que par exemple un épaulement 8, recevant un support 9 en matériau élastique, tel que caoutchouc, interposé entre ledit épaulement et le collet 5 de la bobine d'allumage 1.

Cette bobine est maintenue appliquée dans le réceptacle 7 contre le support en matériau élastique 9 par un carter, chapeau ou analogue 10 fixé sur le couvercle 6 de la culasse et coiffant le réceptacle 7 ainsi que la bobine 1 logée dans ce réceptacle.

On a montré en 11 des moyens de fixation par vis par exemple du chapeau 10 sur le couvercle 6 de la culasse C.

Ce chapeau 10 comporte des nervures 12 venant en contact avec la bobine d'allumage 1, plus précisément avec la partie supérieure du collet 5.

Ainsi, le carter ou chapeau 10, qui est de préférence en alliage léger, assurera, après fixation par les moyens 11, le maintien de la bobine d'allumage 1 dans le réceptacle 7 par l'intermédiaire des nervures 12, de façon que le support en matériau élastique 9 soit comprimé pour obtenir un écrasement suffisant, permettant à ladite bobine d'être plaquée sur les nervures 12.

Le contact des nervures 12 avec la bobine 1 permettra avantageusement l'évacuation par conduction des calories stockées par ladite bobine, de sorte que le carter ou chapeau 10 jouera alors, en quelque sorte, un rôle de radiateur.

On a donc réalisé suivant l'invention un dispositif de fixation simple et efficace qui présente entre autres, l'avantage de pouvoir être utilisé avec une culasse existante, sans modification de celle-ci.

## Revendications

1. Dispositif d'aménagement et de maintien dans une culasse de moteur d'au moins un ensemble formé par une bobine d'allumage (1) associée à une bougie (4), dans lequel le couvercle (6) de la culasse (C) comporte au moins une partie défoncée formant réceptacle (7) pour la bobine d'allumage (1) qui est maintenue dans celui-ci par un chapeau (10) fixé sur le couvercle (6) de culasse et coiffant ledit réceptacle, caractérisé en ce que le chapeau (10) comporte sur sa face interne des nervures (12) venant en contact avec la bobine d'allumage (1) pour la maintenir en appui sur un épaulement (8) du réceptacle (7) par l'intermédiaire d'un support en matériau élastique (9) interposé entre l'épaulement (8) et le collet (5) de la bobine d'allumage (1).

## Patentansprüche

1. Vorrichtung zur Anordnung und Halterung in einem Motorzylinderkopf von wenigstens einer durch eine einer Zündkerze (4) zugeordnete Zündspule (1) gebildeten Einheit, bei welcher der Deckel (6) des Zylinderkopfes (C) wenigstens einen eine Aufnahme (7) bildenden durchbrochenen Teil für die Zündspule (1) aufweist, welche in diesem durch eine an dem Zylinderkopfdeckel (6) befestigte und die besagte Aufnahme überdeckende Kappe (10) gehalten wird, dadurch gekennzeichnet, dass die Kappe (10) an ihrer Innenfläche Rippen (12) aufweist, die mit der Zündspule (1) in Berührung kommen, um diese in Abstützung an einer Schulter (8) der Aufnahme (7) über eine zwischen der Schulter (8) und dem Bund (5) der Zündspule (1) gefügte Einlage aus elastischem Werkstoff (9) zu halten.

## Claims

1. Device for fitting and holding in an engine cylinder head of at least one assembly formed of an ignition coil (1) associated with a spark plug (4), wherein the cover (6) of the cylinder head (C) comprises at least one stove-in portion forming a receptacle (7) for the ignition coil (1) which is held therein by a cap (10) fastened onto the cylinder head cover (6) and topping the said receptacle, characterized in that the cap (10) comprises on its internal face ribs (12) coming in contact with the ignition coil (1) to hold it in bearing relationship upon a shoulder (8) of the receptacle (7) through the medium of a support of elastic material (9) interposed between the shoulder (8) and the collar (5) of the ignition coil (1).
